# EUROPÄISCHE PATENTANMELDUNG

(11) **EP 0 290 373 A2**
(43) Veröffentlichungstag der Anmeldung: **09.11.1988**
(21) Anmeldenummer: 88730035.8
(22) Anmeldetag: 13.02.1988
(51) Int. Cl.: H01R 13/71

(54) **Schaltleiste mit Schaltkontakten**

(30) Priorität: 08.05.1987 DE 3715876
(71) Anmelder: KRONE Aktiengesellschaft, D-14167 Berlin (DE)
(72) Erfinder: Müller, Manfred, D-1000 Berlin 65 (DE); Biederstedt, Lutz, D-1000 Berlin 38 (DE)

(57) **Zusammenfassung**

Es soll eine Schaltleiste mit Schaltkontakten (25) zwischen auf Abstand (23) voneinander stehenden Trennkontaktfahnen (10, 11) und mit einem diesen zugeordneten Einsteckkanal (26) für Schalt- oder Prüfstecker geschaffen werden.

Bei herkömmlichen Schaltleisten wirken viele Herstellungsmaße auf den Abstand zwischen den Trennkontaktfahnen (10, 11) des Schaltkontaktes (25) ein, so daß keine definierten Abstände (23) zwischen den Trennkontaktfahnen (10, 11) einstellbar sind.

Die Erfindung schlägt vor, daß die Trennkontaktfahnen (10, 11) zur Einstellung eines definierten Abstandes (23) zwischen den Trennkontaktfahnen (10, 11) des Schaltkontaktes (25) mit Verlängerungen (19, 20) ausgebildet sind, die federnd an den Einsteckkanal (26) begrenzenden Innenwänden (21, 22) anliegen.

## Beschreibung

Die Erfindung bezieht sich auf eine Schaltleiste mit Schaltkontakten gemäß dem Oberbegriff des Anspruches 1.

Eine Schaltleiste dieser Art ist aus der DE-OS 35 25 568 vorbekannt. Hierbei wird der Abstand zwischen den Trennkontaktfahnen eines Anschlußelementenpaares durch einen Trennstab aus einem Isolierstoffmaterial gebildet, der auf einer unteren Querrippe des Gehäuses der Schaltleiste aufliegt. Die Verwendung des Trennstabes zur Erzeugung des Abstandes zwischen den Trennkontaktfahnen der Anschlußelementenpaare hat allerdings den Nachteil, daß der Abstand zwischen den Trennkontaktfahnen von den Herstellungsmaßen des Trennstabes und der Trennkontaktfahnen sowie der als Auflage für den Trennstab dienenden Querrippe abhängig ist. Da der Trennstab auf der unten im Gehäuse der Schaltleiste ausgebildeten Querrippe aufliegt, ist der Abstand zwischen den Trennkontaktfahnen auch von deren Länge abhängig. Schließlich müssen alle Anschlußelementenpaare auch genau gleich und äußerst exakt in die Schaltleiste eingesetzt sein, um für alle Anschlußelementenpaare den gewünschten definierten Abstand der Trennkontaktfahnen voneinander zu erhalten.

Die genaue Einhaltung des Abstandes zwischen den Trennkontaktfahnen ist nach VDE-Richtlinien notwendig, da der hierdurch vorgeschriebene Isolationswiderstand bei zu geringem Abstand nicht gewährleistet wird und da bei zu großem Abstand keine sichere Kontaktierung eines zwischen die Trennkontaktfahnen eingesteckten Schaltsteckers, insbesondere Prüfsteckers, möglich ist.

Der Erfindung liegt von daher die Aufgabe zugrunde, eine Schaltleiste mit Schaltkontakten der gattungsgemäßen Art zu schaffen, bei welcher der Abstand zwischen den Trennkontakt fahnen ohne zusätzliche Bauteile möglichst genau eingestellt ist, wobei möglichst wenige Herstellungsmaße auf den Abstand zwischen den Trennkontakfahnen des Schaltkontaktes einwirken sollen.

Die Lösung dieser Aufgabe ergibt sich aus den kennzeichnenden Merkmalen des Anspruches 1. Mittels der federnd an den Innenwänden des Gehäuses der Schaltleiste anliegenden Verlängerungen der Trennkontaktfahnen wird ein genau definierter Abstand zwischen diesen eingestellt. Dieser definierte Abstand ist ohne zusätzliche Bauteile ausführbar und nur von den Herstellungsmaßen der Außen- bzw. Innenflächen der Innenwände abhängig, welche den Einsteckkanal begrenzen, so daß sämtliche in die Schaltleiste eingebauten Paare von Trennkontaktfahnen einen definierten Abstand zueinander erhalten.

Weitere vorteilhafte Ausgestaltungen der Erfindung ergeben sich aus den Unteransprüchen. Hingewiesen wird insbesondere auf die Ausführungsform gemäß Anspruch 3, welche eine besonders hohe Kontaktkraft zwischen den Trennkontaktfahnen und dem Schaltstecker, insbesondere Prüfstecker, ermöglicht.

Die Erfindung ist nachfolgend anhand eines in der Zeichnung dargestellten Ausführungsbeispieles einer Schaltleiste mit Schaltkontakten näher erläutert. Die einzige Figur zeigt einen Querschnitt durch die Schaltleiste.

Das Kunststoffgehäuse der Schaltleiste 1 besteht aus einem Oberteil 2 und einem Unterteil 3, welche durch in Öffnungen 5 des Oberteiles 2 einrastende Rasthaken 4 des Unterteiles 3 verbunden sind. In das Unterteil 3 sind U-förmig gestaltete Anschlußelemente 6, 7 aus elektrisch leitfähigem, federndem metallischen Werkstoff eingesetzt. An einem Schenkel jedes U-förmigen Anschlußelementes 6, 7 ist ein Schneid-Klemm-Kontakt 8, 9 und am anderen Schenkel eine Trennkontaktfahne 10, 11 ausgebildet, wobei die Unterseite 12 jedes Anschluß elementes 10, 11 an der inneren Bodenfläche 13 des Unterteiles 3 beidseits einer Querrippe 29 aufliegt. Jeder Schneid-Klemm-Kontakt 8, 9 besitzt zwei Schenkel 14, 15, zwischen denen ein Klemmschlitz 16 gebildet ist. Beim Eindrücken einer isolierten Kabelader 17, 18 in den Klemmschlitz 16 wird die Isolierung der Kabelader 17, 18 von den scharfen Kanten des Klemmschlitzes 16 durchschnitten, und es wird ein elektrischer Kontakt zwischen Kabelader 17, 18 und Anschlußelement 6, 7 gebildet.

Die federnden Trennkontaktfahnen 10, 11 besitzen den Schaltkontakt 25 bildende Abwinkelungen 27, 28 und nach oben zum freien Ende hin Verlängerungen 19, 20, die federnd an den Außenflächen oberer Innenwände 21, 22 des Oberteiles 2 der Schaltleiste 1 anliegen. Die Innenwände 21, 22 begrenzen einen nach unten offenen, in der Längsachse der Schaltleiste 1 ausgebildeten Einsteckkanal 29 für einen nicht dargestellten Schaltstecker, insbesondere Prüfstecker. In jeder Ebene eines Paares von Anschlußelementen 6, 7 stehen sich jeweils zwei Trennkontakfahnen 10, 11 gegenüber, deren Abwinkelungen 27, 28 gegeneinander gerichtet sind. Zwischen diesen besteht ein definierter Mindest-Abstand 23, der durch den Abstand 24 der Außenflächen der beiden Innenwände 21, 22 bestimmt ist. In den Einsteckkanal 26 ist ein Schalt- bzw. Prüfstecker in die Schaltleiste 1 zwischen die Trennkontakfahnen 10, 11 einsteckbar. Dabei können die auf den Außenflächen der Innenwände 21, 22 unter einer Federvorspannung anliegenden Trennkontaktfahnen 10, 11 beim Einführen des Prüfsteckers in die beiden Trennkontaktfahnen 10, 11 entsprechend der Breite des Prüfsteckers nach außen federn, wodurch der Abstand 23 zwischen den Trennkontaktfahnen 10, 11 vergrößert wird. Die elektrische Berührung zwischen dem Prüfstecker und den beidseitig anliegenden Trennkontaktfahnen 10, 11 erfolgt über die an den Trennkontaktfahnen 10, 11 ausgebildeten, ausgeprägten Abwinkelungen 27, 28. Nach dem Herausziehen des Prüfsteckers federn die beiden Trennkontaktfahnen 10, 11 aufeinander zu und verkleinern somit den Abstand zwischen den Einbuchtungen 27, 28 solange, bis die Verlängerungen 19, 20 wieder an den Außenflächen der Innenwände 21, 22 unter Federvorspannung anliegen, wobei der Mindest-Abstand 23 wieder erreicht ist. Hierdurch wird der nach VDE-Richtlinien vorgeschriebene Isolationswiderstand in jedem Falle eingehalten.

In einer zweiten, nicht dargestellten Ausführungsform können die Verlängerungen der Trennkontaktfahnen auch an den Innenflächen der Innenwände anliegen, wobei die Trennkontaktfahnen jedoch unter einer nach außen gerichteten Federvorspannung stehen müssen. Beim Einführen des Prüfsteckers kann somit kein Auffedern der Trennkontaktfahnen erfolgen, so daß ein höherer Kontaktdruck ausgeübt werden kann. Dabei verbleiben die Trennkontaktfahnen auch nach dem Herausziehen des Steckers in im wesentlichen unveränderter Lage.

Die erfindungsgemäße Schaltleiste dient zur Verbindung von Kabeladern in der Fernmeldetechnik.

### Bezugzeichnenliste

1 Schaltleiste
2 Oberteil
3 Unterteil
4 Rasthaken
5 Öffnung
6, 7 Anschlußelement
8, 9 Schneid-Klemm-Kontakt
10, 11 Trennkontaktfahne
12 Unterseite
13 Bodenfläche
14, 15 Schenkel
16 Kontaktschlitz
17, 18 Kabelader
19, 20 Verlängerung
21, 22 Innenwand
23, 24 Abstand
25 Schaltkontakt
26 Einsteckkanal
27, 28 Abwinkelung
29 Querrippe

## Patentansprüche

1. Schaltleiste mit Schaltkontakten zwischen auf Abstand voneinander stehenden Trennkontaktfahnen und mit einem diesen zugeordneten Einsteckkanal für Schalt- oder Prüfstecker,
**dadurch gekennzeichnet,**
daß die Trennkontaktfahnen (10, 11) zur Einstellung eines definierten Abstandes (23) zwischen den Trennkontaktfahnen (10, 11) des Schaltkontaktes (25) mit Verlängerungen (19, 20) ausgebildet sind, die federnd an den Einsteckkanal (26) begrenzenden Innenwänden (21, 22) anliegen.

2. Schaltleiste nach Anspruch 1, dadurch gekenzeichnet, daß die Verlängerungen (19, 20) an den Außenflächen der Innenwände (21, 22) anliegen.

3. Schaltleiste nach Anspruch 1, dadurch gekennzeichnet, daß die Verlängerungen (19, 20) an den Innenflächen der Innenwände (21, 22) anliegen.

4. Schaltleiste nach einem der Ansprüche 2 oder 3, dadurch gekennzeichnet, daß der Abstand (23) zwischen zwei Trennkontaktfahnen (10, 11) durch den Abstand (24, 24′) der Außen- bzw. Innenflächen der beiden Innenwände (21, 22) der Schaltleiste (1) genau bestimmt ist.
